# EUROPÄISCHE PATENTANMELDUNG

(11) **EP 4 703 581 A1**
(43) Veröffentlichungstag der Anmeldung: **04.03.2026**
(21) Anmeldenummer: 25189389.7
(22) Anmeldetag: 14.07.2025
(51) Int. Cl.: F03B 17/06

(54) **WASSERKRAFTANLAGE**

(30) Priorität: 26.08.2024 GE AP2024165892
(71) Anmelder: Muradov, Bashmurad, Aschgabat (TM); Muradov, Kerimmurad, Aschgabat (TM); Muradov, Gurbandurdy, Aschgabat (TM)
(72) Erfinder: Muradov, Bashmurad, Aschgabat (TM); Muradov, Kerimmurad, Aschgabat (TM); Muradov, Gurbandurdy, Aschgabat (TM)
(74) Vertreter: Sloboshanin, Sergej

(57) **Zusammenfassung**

Eine Wasserkraftanlage, umfassend einen Einlauftrichter (1) mit einer verbreiterten Einlass- und einer verengten Auslassöffnung für den Wasserstrom, einen Turbinenabschnitt (2) mit Seitenwänden, deren gegenüberliegende Abschnitte im wesentlichen parallel zueinander angeordnet sind, eine in dem Turbinenabschnitt (2) angeordnete Turbine, die in Form von durch Rollenketten (5) miteinander verbundenen Zahnrädern (3, 4) ausgeführt ist, die drehbar zwischen den Wänden des Turbinenabschnitts angeordnet sind, wobei eine Vielzahl von Rahmen (8) auf den Rollenketten (5) senkrecht zu ihnen angeordnet ist, wobei jeder Rahmen (8) mit einer Vielzahl von im gleichen Winkel schwenkbaren Flügeln (9) versehen ist, wobei die Zahnräder (3, 4) auf unterschiedlicher Höhe zur Horizontale angeordnet sind, zur Erzeugung eines aufsteigenden Abschnittes des Wasserstroms bei seinem Durchfluss durch die Turbine, und zwischen den Zahnrädern (3, 4) ist in Längsrichtung des Turbinenabschnitts (2) eine Sperre (6) angeordnet, um eine geneigte Oberfläche für den Wasserstrom bereit zu stellen, wobei die Flügel (9) jedes Rahmens (8) gleichzeitig drehbar um 90 Grad abwechselnd in eine erste und eine zweite Richtung ausgeführt sind, wenn sie den oberen und unteren Rand der geschlossenen Sperre (6) passieren.

## Beschreibung

Die vorliegende Erfindung bebetrifft den Bereich der Energiewirtschaft und kann dazu verwendet werden, kinetische Energie von Strömen aus Wasserspeichern, Meer, Ozeanwellen oder Flusswasser in elektrische Energie umzuwandeln.

Um die Auswirkungen des Treibhauseffekts aufgrund von Gasemissionen auf globaler Ebene zu verringern, wird heutzutage der Entwicklung von Energieerzeugungssystemen mit erneuerbaren Energiequellen große Bedeutung beigemessen. Eine solche erneuerbare Energiequelle ist die kinetische Energie von Meeres- und Ozeanwellen. Die kinetische Energie einer Welle wird durch sich ständig bewegende oder schwingende Elemente aufgefangen, die mechanisch mit dem Rotor eines elektrischen Generators gekoppelt sind.

Der Nachteil solcher Systeme besteht darin, dass ihr Wirkungsgrad aufgrund von Änderungen der Wellenintensität, -richtung und -höhe gering ist und somit ein Großteil der erneuerbaren Energie verloren geht.

So ist beispielsweise ein System zur Umwandlung von Wellenenergie bekannt, das in der internationalen Patentanmeldung WO 2022/195595 beschrieben ist. Dieses System umfasst ein Wellenauffangmodul mit mehreren Einlassöffnungen, ein Turbinenmodul mit einem Turbinengehäuse und eine Wasserturbine, die in der Höhe des Wasserstroms angeordnet ist. Das genannte System kann die kinetische Energie des Wasserstroms nicht optimal nutzen, da es eine herkömmliche Turbine verwendet, deren Wirkungsgrad begrenzt ist.

Das technische Ergebnis der vorgeschlagenen Erfindung besteht darin, die Effizienz der Energieumwandlung einer Welle oder eines Wasserstroms zu erhöhen.

Die in der Erfindung vorgeschlagene Wasserkraftanlage umfasst einen Wellenauffangabschnitt in Form eines sich verjüngenden Trichters mit einer erweiterten Einlass- und einer verengten Auslassöffnung für den Wasserstrom; einen Turbinenabschnitt in Form von Wänden, die im Querschnitt des Turbinenabschnitts im Wesentlichen das gleiche Profil aufweisen; eine Turbine, die in dem Turbinenabschnitt angeordnet und in Form von Zahnrädern ausgeführt ist, die durch Rollenketten miteinander verbunden und drehbar zwischen den Wänden des Turbinenabschnitts montiert sind, wobei auf den Rollenketten eine Vielzahl von Rahmen senkrecht zu ihnen montiert ist, die mit Flügeln versehen sind, wobei die Zahnräder auf unterschiedlicher Höhe zu den Wänden der Turbine angeordnet sind, um eine Wasseraufwärtsströmung beim Durchfluss durch die Turbine zu erzeugen. Zwischen den Zahnrädern ist eine Sperre vorgesehen, um eine geneigte Fläche für den Wasserstrom bereit zu stellen, deren seiteliche Kanten zumindest teilweise an die Innenflächen der gegenüberliegenden Turbinenwände angrenzen. Mit dem in dieser Erfindung vorgeschlagenen System ist es somit möglich, ankommende Wasserwellen mit unterschiedlichen Richtungen, Höhen und Strömungsgeschwindigkeiten in Form einer beschleunigten Strömung in den Turbinenabschnitt zu leiten, die dann effizient zur Erzeugung elektrischer Energie genutzt wird.
Figur 1 zeigt einen Längsschnitt der Vorrichtung der vorgeschlagenen Erfindung.
Figur 2 zeigt einen Teil eines Querschnitts der Vorrichtung mit einem Rahmen, der eine Vielzahl von Flügeln aufweist;
Figuren 3-5 zeigen eine Leiste mit einer Verbindungsstange in geschlossener und offener Flügelstellung;
Figur 6 zeigt einen Querschnitt eines Abschnitts der Wand des Turbinenabschnitts mit der Leiste, deren Ende sich in einer Position kurz vor dem Kontakt mit dem Vorsprung befindet, der in Figur 2 gezeigt ist.
Figur 7 zeigt Rollen, die in Kontakt mit der Führung stehen.

Die in Figur 1 gezeigte Vorrichtung umfasst einen Trichter 1 zum Auffangen eines von Wellen gebildeten Wasserstroms, der beispielsweise in Form von Wänden ausgeführt werden kann, deren gedachte Verlängerungen in Projektion einen Winkel miteinander bilden, um einen verbreiterten Einlass und einen verengten Auslass für den Wasserstrom bereit zu stellen, der durch den Pfeil 7 gezeigt ist. Auf diese Weise treten Wasserwellen mit großer Amplitude, die in verschiedene Richtungen fallen, durch die erweiterte Einlassöffnung in den Trichter 1 ein und strömen aus der verengten Auslassöffnung beschleunigt in einer Richtung ins Innere der Vorrichtung. Die Abmessungen des Trichters 1 können so definiert werden, dass er unter vorgegebenen Bedingungen Wellen mit unterschiedlichen Parametern auffangen kann.

Die Vorrichtung umfasst ferner einen Turbinenabschnitt 2, in dessen Längsrichtung im Betriebszustand sich der oben erwähnte beschleunigte Wasserstrom im Betriebszustand bewegt. Der Turbinenabschnitt 2 ist in Form von Wänden ausgeführt, deren gegenüberliegende Bereiche im Wesentlichen parallel zueinander und zur Längsrichtung des Turbinenabschnitts 2 angeordnet sind. Diese Wände haben die Form von rechteckigen Platten und bilden einen Kanal für den Wasserstrom. Alternativ können die Wände des Turbinenabschnittes 2 auch in beliebiger Form ausgeführt werden, so dass sie im Querschnitt des Turbinenabschnittes 2 beispielsweise einen Kreis, ein Oval, ein Rechteck, ein Quadrat oder ein Dreieck bilden. Besonders bevorzugt ist die Anordnung des Turbinenabschnitts 2 in einem Steigungswinkel von 5 bis 30 Grad in Richtung des in den Turbinenabschnitt 2 eintretenden Wasserstroms 7. Im Turbinenabschnitt 2 ist eine Turbine angeordnet, die durch eine Rollenkette 5 verbundene Zahnräder 3 und 4 aufweist, die mit ihren Achsen quer zur Längsrichtung des Turbinenabschnittes 2 an den Wänden des Turbinenabschnittes 2 befestigt sind. Die Turbine ist mit einem Rotor eines elektrischen Generators verbunden (in der Figur nicht gezeigt). Als Beispiel zeigt Figur 1 eine Ausführungsform mit zwei Paaren von Zahnrädern 3 und 4, wobei die Zahnräder 3 und 4 in Längsrichtung um weniger als die Länge des Turbinenabschnitts 2 abzüglich der doppelten Höhe von Rahmen 8 und in Querrichtung im Wesentlichen um die Breite des Turbinenabschnitts 2 voneinander beabstandet sind. Die Anzahl der Zahnradpaare, die entlang der Länge und/oder Breite des Turbinenabschnitts 2 angeordnet sind, kann unterschiedlich sein, beispielsweise eins, drei oder vier, abhängig von den Längs- und Querabmessungen des Turbinenabschnitts 2.

Wie in Figur 1 gezeigt, sind die Zahnradpaare 3 und 4 in Längsrichtung des Turbinenabschnitts 2 voneinander beabstandet und an den Wänden des Turbinenabschnitts 2 auf unterschiedlicher Höhe über dem Meeresspiegel angebracht, so dass der Wasserstromweg beim Passieren der Turbine einen aufwärts gerichteten Abschnitt bildet. Zwischen den Zahnradpaaren 3 und 4 ist eine Sperre 6 angeordnet, um eine geneigte ebene Fläche für den Wasserablauf bereit zu stellen, deren Kanten zumindest teilweise an die Innenflächen der gegenüberliegenden Wände des Turbinenabschnitts 2 angrenzen. Abhängig von dem Steigungswinkel des Turbinenabschnitts 2 und den Betriebsbedingungen kann die Sperre 6 flach oder gekümmt ausgeführt sein und eine geschlossene Fläche oder eine Fläche mit Öffnungen aufweisen. Aufgrund der konvergierenden Form des Einlauftrichters und des bereits erwähnten aufwärts gerichteten Wasserstroms wird die kinetische Energie des Wassers in der Turbine effizient umgewandelt werden.

Die Achsen der Zahnradpaare 3 und 4 sind an den Wänden des jeweiligen Turbinenabschnittes befestigt (in der Figur nicht gezeigt). Die Zahnräder eines jeden Paares sind in einem Abstand voneinander angeordnet, der kleiner ist als der Abstand zwischen den Wänden des Turbinenabschnittes, und in der Figur ist nur ein Zahnrad pro Paar gezeigt.

Die genannten Zahnräder 3, 4 und Rollenketten 5 werden durch die Einwirkung der kinetischen Energie der Welle auf die unten gezeigten Flügel 9, die sich oberhalb der geschlossenen Sperre 6 befinden, in Richtung des Pfeils 7 angetrieben, d.h. durch das Zahnradpaar 3 und 4 bewegt sich das Paar geschlossener Rollenketten 5 unter der Einwirkung der kinetischen Energie der Welle auf die an den Rollenketten 5 befestigten Flügel 9 in parallelen Ebenen.

In Längsrichtung des Turbinenabschnitts 2 in dem Raum zwischen der Sperre 6 und den Wänden des Turbinenabschnitts 2 ist eine Vielzahl von Rahmen 8 auf Rollenketten 5 äquidistant angeordnet, wobei in jedem Rahmen drehbar um eine Achse, die durch gegenüberliegende Seiten der Rahmen 8 in einer Ebene in Querrichtung des Turbinenabschnitts 2 verläuft, sind drei in Figur 2 gezeigten schaufelartige Flügel 9 montiert, so dass jeder Flügel um seine Achse an den Punkten des Übergangs von der Vorwärtsbewegung in die Rückwärtsbewegung und umgekehrt drehbar gelagert ist.

Zu diesem Zweck ist jeder Flügel 9 mit zwei Lagern 10 versehen, die im mittleren Abschnitt jeder der beiden gegenüberliegenden Seiten des Flügels 9 befestigt sind, so dass die Drehachsen der Lager 10 parallel zur Bewegungsebene jeder der Rollenketten 5 und senkrecht zur Tangente am Strömungsweg verlaufen, der durch die Bewegung jeder der Rollenketten 5 am Befestigungspunkt des Rahmens 8 definiert ist (siehe Figur 2). Alternativ (nicht gezeigt) können die Drehachsen der Lager 10 parallel zu einer Linie angeordnet sein, die durch den kürzesten Abstand zwischen zwei benachbarten Rollenketten 5 definiert ist, die sich in die gleiche Richtung bewegen, d. h. in Querrichtung des Turbinenabschnitts 2.

Im Querschnitt des Turbinenabschnittes 2 nehmen die Rahmen 8 mit den darin angeordneten Flügeln 9 mindestens 50 %, vorzugsweise 70% bis 90 % der Fläche zwischen der Sperre 6 und den Wänden des Turbinenabschnittes 2 auf jeder Seite der Sperre 6 ein.

Beim Drehen der Zahnräder 3 und 4 bewegen sich die Rahmen 8 entlang einer kontinuierlichen Bahn, die durch die Bewegung der Rollenketten 5 bestimmt wird. Da der Bewegungsweg aller Rahmen 8 der gleiche ist, wird nur die Bewegung eines Rahmens betrachtet.

Die Figuren 2 bis 5 zeigen, dass oberhalb der Oberseite des Rahmens 8 eine Leiste 11 angeordnet ist, die bewegbar entlang der Oberseite des Rahmens 8 in Längsrichtung ausgebildet ist, d.h. in Querrichtung des Turbinenabschnitts 2. Die Leiste 11 weist eine Quernut 12 auf, in der der mittlere Teil eines Bolzens 13 so angeordnet ist, dass er sich in dieser Quernut 12 bewegbar ist. Der Bolzen 13 hat ein erstes Ende, das mit dem ersten Kopf einer Verbindungsstange 14 verbunden ist, und ein zweites Ende, das mit einem am Flügel 9 befestigten Lagerelement 10 verbunden ist. Alternativ kann das zweite Ende des Bolzens 13 auch direkt am Flügel 9 befestigt sein oder das Drehmoment vom ersten Kopf der Verbindungsstange 14 auf den Flügel 9 auf andere Weise übertragen. Die Achse des zweiten Kopfes der Verbindungsstange 14 liegt koaxial zum Lager 10 und ist an der Leiste 11 befestigt. Ebenso kann die Nut in anderen Ausführungsformen der Erfindung in Längsrichtung statt in Querrichtung oder in einem Winkel zur Längsrichtung der Leiste 11 ausgeführt sein (nicht gezeigt).

In der in Figur 2 gezeigten Stellung sind die Flügel 9 rechtwinklig zum Wasserstromweg bzw. zur Längsrichtung des Turbinenabschnitts 2 angeordnet, so dass die Wasserstromkraft auf sie einen Höchstwert aufweist. Unter der Wirkung dieser Kraft bewegt sich der Rahmen 8 über der Sperre 6 in Richtung des Wasserstroms, und über die Rollenketten 5 verursachen die Zahnräder 3, 4 eine Drehbewegung der entsprechenden Welle des elektrischen Generators, der in den Figuren nicht gezeigt ist.

Wenn die Aufwärtsbewegung der Rahmen 8 entlang der Sperre 6 abgeschlossen ist, stößt das erste Ende der Leiste 11, das in Figur 2 oben rechts dargestellt ist, an den ersten Vorsprung 15, der an der Wand des Turbinenabschnittes auf der Höhe der Bewegung der Leiste 11 angebracht ist (siehe Figur 2 und Figur 6), wodurch das erste Ende der Leiste 11 in eine entgegengesetzte Richtung von dieser Wand des Turbinenabschnitts verschoben wird und die Leiste 11 sich in Längsrichtung zur gegenüberliegenden Wand des Turbinenabschnitts in einer Richtung senkrecht zur Längsrichtung des Turbinenabschnitts 2 bewegt. In diesem Zeitraum bewegt sich der Bolzen 13 unter dem Einfluss der Verbindungsstange 14 durch die Nut 12 in der Leiste 11. Da der Bolzen 13 mit der Seite des Flügels 9 verbunden ist, dreht sich der Flügel 9 um seine Achse um 90 Grad und nimmt eine Position entlang des Wasserstroms bzw. entlang der Längsrichtung des Turbinenabschnitts 2 ein, wobei der Flügel 9 eine Position parallel zur Bewegungsrichtung einnimmt und sein Widerstand gegenüber des Wasserstroms minimal wird. Somit nehmen die Flügel 9 des Rahmens 8 bei der Aufwärtsbewegung entlang der Sperre 6 eine Querposition ein, die dem Wasserstrom maximalen Widerstand gewährleistet, und wenn die Aufwärtsbewegung entlang der Sperre 6 abgeschlossen ist, drehen sich die Flügel 9 am Drehpunkt, d. h. an der Stelle des oberen Zahnradpaares 4, um 90 Grad in einer ersten Richtung in die Längsposition, die in Figur 4 durch eine durchgezogene Linie oder in Figur 5 durch eine gestrichelte Linie gezeigt ist, und setzten der Wasserströmung einen minimalen Widerstand entgegen und ermöglichen es dem Rahmen 8, sich mit minimalem Strömungswiderstand zu bewegen, wenn der Rahmen 8 unterhalb der Sperre 6 bewegt wird.

Am Ende der Abwärtsbewegung der Rahmen 8 entlang des unteren Teils der Sperre 6 greift das zweite Ende der Leiste 11, d.h. das Ende, das dem ersten Ende der Leiste 11 gegenüberliegt, in den zweiten Vorsprung (in Figur nicht gezeigt) ein, der sich an der Wand befindet, die dem oben erwähnten ersten Vorsprung 15 auf der gleichen Bewegungshöhe der Leiste 11 gegenüberliegt, und bringt die Leiste 11 in einer Richtung senkrecht zur Längsrichtung des Turbinenabschnitts 2 in ihre ursprüngliche Position zurück, wodurch sich die Flügel 9 am Drehpunkt, d.h. an der Stelle des unteren Zahnradpaars 3, um 90 Grad in die entgegengesetzte Richtung drehen, d.h. in die zweite Richtung in eine Position, die dem Wasserstrom maximalen Widerstand gewährleistet, wenn sich der Rahmen 8 oberhalb der Sperre 6 bewegt. Auf diese Weise bewegt sich jeder Rahmen 8 infolge des Wasserstroms oberhalb der Sperre 6 und infolge der Bewegung der Rollenketten 5 unterhalb der Sperre 6.

Um jeden Rahmen 8 in einer angehobenen Position zu halten, d.h. in der Ebene des Querschnitts des Turbinenabschnitts 2 oder senkrecht zur Tangente der Rollenkette 5 an seinem Befestigungspunkt, bewegen sich seine Seitenwände in Führungen 16, die an den Wänden des Turbinenabschnitts ausgeführt sind, mittels Rollen 17, die an Stangen 18 befestigt sind, zwischen denen eine Feder 19 angeordnet ist, die die Rollen 17 während der Bewegung des Rahmens 8 in den Führungen 16 hält, wie in Figur 7 gezeigt.

Auf diese Weise werden unter dem Einfluss des Wasserstroms eine Vielzahl von äquidistant zueinander angeordneten Rahmen gleichzeitig in Bewegung gesetzt, wodurch die kinetische Energie des Wasserstroms optimal genutzt wird.

## Patentansprüche

1. Eine Wasserkraftanlage, umfassend einen Einlauftrichter (1) mit einer verbreiterten Einlass- und einer verengten Auslassöffnung für den Wasserstrom;
einen Turbinenabschnitt (2) mit Seitenwänden, deren gegenüberliegende Abschnitte im wesentlichen parallel zueinander angeordnet sind;
eine in dem Turbinenabschnitt (2) angeordnete Turbine, die in Form von durch Rollenketten (5) miteinander verbundenen Zahnrädern (3, 4) ausgeführt ist, die drehbar zwischen den Wänden des Turbinenabschnitts angeordnet sind, wobei eine Vielzahl von Rahmen (8) auf den Rollenketten (5) senkrecht zu ihnen angeordnet ist, wobei jeder Rahmen (8) mit einer Vielzahl von im gleichen Winkel schwenkbaren Flügeln (9) versehen ist, wobei die Zahnräder (3, 4) auf unterschiedlicher Höhe zur Horizontale angeordnet sind, zur Erzeugung eines aufsteigenden Abschnittes des Wasserstroms bei seinem Durchfluss durch die Turbine, und zwischen den Zahnrädern (3, 4) ist in Längsrichtung des Turbinenabschnitts (2) eine Sperre (6) angeordnet, um eine geneigte Oberfläche für den Wasserstrom bereit zu stellen, wobei die Flügel (9) jedes Rahmens (8) gleichzeitig drehbar um 90 Grad abwechselnd in eine erste und eine zweite Richtung ausgeführt sind, wenn sie den oberen und unteren Rand der geschlossenen Sperre (6) passieren.

2. Wasserkraftanlage nach Anspruch 1, **dadurch gekennzeichnet, dass** die Flügel (9) jedes Rahmens (8) ein schaufelartiges Profil aufweisen, wobei jeder Flügel (9) um 90 Grad drehbar zwischen einer Arbeitsquerstellung ist, in der die Arbeitsfläche des Flügels (9) im Wesentlichen senkrecht zur Bewegungsrichtung des Flügels (9) angeordnet ist, und einer Längsleerlaufstellung, in der der Flügel (9) im Wesentlichen parallel zu seiner Bewegungsrichtung angeordnet ist.

3. Wasserkraftanlage nach Anspruch 1 oder 2, **dadurch gekennzeichnet, dass** die Turbine mit einer Einrichtung zum Drehen der Flügel (9) jedes Rahmens (8) versehen ist, die eine am Rahmen (8) angeordnete und entlang der Seite des Rahmens (8) bewegbare Leiste (11) mit einer Vielzahl von Nuten (12) darin umfasst, wobei jede Nut (12) einen Bolzen (13) aufweist, der an einem Ende mit einer an der Leiste (11) angebrachten Verbindungsstange (14) verbunden ist, und das andere Ende mit dem Ende jedes Flügels (9) verbunden ist, wodurch die Längsbewegung der Leiste (11) am oberen und unteren Rand der Sperre (6) in eine 90-Grad-Drehbewegung in einer Richtung jedes der Flügel (9) in einem Rahmen (8) umgewandelt wird, der an diesem Rand der Sperre (6) vorbeiläuft.

4. Wasserkraftanlage nach einem der vorhergehenden Ansprüche, **dadurch gekennzeichnet, daß** der Turbinenabschnitt (2) in einem Steigungswinkel von 5 bis 30 Grad, vorzugsweise von 10 bis 20 Grad in Richtung des in den Turbinenabschnitt (2) eintretenden Wasserstroms (7) angeordnet ist.

5. Wasserkraftanlage nach einem der vorhergehenden Ansprüche, **dadurch gekennzeichnet, dass** die Ränder der Sperre (6) zumindest teilweise an die Innenflächen der gegenüberliegenden Wände des Turbinenabschnittes (2) angrenzen.

6. Wasserkraftanlage nach einem der vorhergehenden Ansprüche, **dadurch gekennzeichnet, dass** die Sperre (6) flach oder in Querrichtung gekrümmt ausgeführt ist und eine geschlossene Fläche oder eine Fläche mit Öffnungen aufweist.

7. Wasserkraftanlage nach einem der vorhergehenden Ansprüche, **dadurch gekennzeichnet, dass** der Abstand zwischen der Sperre (6) und dem unteren Bereich der Rollenketten (5) größer ist als der Abstand zwischen der Sperre (6) und dem oberen Bereich der Rollenketten (5).

8. Wasserkraftanlage nach einem der vorhergehenden Ansprüche, **dadurch gekennzeichnet, dass** eine Vielzahl der Rahmen (8) auf Rollenketten (5) äquidistant zueinander angeordnet ist.

## Geänderte Patentansprüche

### Geänderte Patentansprüche gemäss Regel 137(2) EPÜ.

1. Eine Wasserkraftanlage, umfassend einen Einlauftrichter (1) mit einer verbreiterten Einlass- und einer verengten Auslassöffnung für den Wasserstrom;
einen Turbinenabschnitt (2) mit Seitenwänden, deren gegenüberliegende Abschnitte im wesentlichen parallel zueinander angeordnet sind;
eine in dem Turbinenabschnitt (2) angeordnete Turbine, die in Form von durch Rollenketten (5) miteinander verbundenen Zahnrädern (3, 4) ausgeführt ist, die drehbar zwischen den Wänden des Turbinenabschnitts angeordnet sind, wobei eine Vielzahl von Rahmen (8) auf den Rollenketten (5) senkrecht zu ihnen angeordnet ist, wobei jeder Rahmen (8) mit einer Vielzahl von im gleichen Winkel schwenkbaren Flügeln (9) versehen ist, wobei die Zahnräder (3, 4) auf unterschiedlicher Höhe zur Horizontale angeordnet sind, zur Erzeugung eines aufsteigenden Abschnittes des Wasserstroms bei seinem Durchfluss durch die Turbine, und zwischen den Zahnrädern (3, 4) ist in Längsrichtung des Turbinenabschnitts (2) eine Sperre (6) angeordnet, um eine geneigte Oberfläche für den Wasserstrom bereit zu stellen, wobei die Flügel (9) jedes Rahmens (8) gleichzeitig drehbar um 90 Grad abwechselnd in eine erste und eine zweite Richtung ausgeführt sind, wenn sie den oberen und unteren Rand der geschlossenen Sperre (6) passieren,
**dadurch gekennzeichnet, dass**
die Turbine mit einer Einrichtung zum Drehen der Flügel (9) jedes Rahmens (8) versehen ist, die eine am Rahmen (8) angeordnete und entlang der Seite des Rahmens (8) bewegbare Leiste (11) mit einer Vielzahl von Nuten (12) darin umfasst, wobei jede Nut (12) einen Bolzen (13) aufweist, der an einem Ende mit einer an der Leiste (11) angebrachten Verbindungsstange (14) verbunden ist, und das andere Ende mit dem Ende jedes Flügels (9) verbunden ist, wodurch die Längsbewegung der Leiste (11) am oberen und unteren Rand der Sperre (6) in eine 90-Grad-Drehbewegung in einer Richtung jedes der Flügel (9) in einem Rahmen (8) umgewandelt wird, der an diesem Rand der Sperre (6) vorbeiläuft¹.
¹ Anspruch 3 wie eingereicht am 05.08.2025

2. Wasserkraftanlage nach Anspruch 1, **dadurch gekennzeichnet, dass** die Flügel (9) jedes Rahmens (8) ein schaufelartiges Profil aufweisen, wobei jeder Flügel (9) um 90 Grad drehbar zwischen einer Arbeitsquerstellung ist, in der die Arbeitsfläche des Flügels (9) im Wesentlichen senkrecht zur Bewegungsrichtung des Flügels (9) angeordnet ist, und einer Längsleerlaufstellung, in der der Flügel (9) im Wesentlichen parallel zu seiner Bewegungsrichtung angeordnet ist.

3. Wasserkraftanlage nach einem der vorhergehenden Ansprüche, **dadurch gekennzeichnet, daß** der Turbinenabschnitt (2) in einem Steigungswinkel von 5 bis 30 Grad, vorzugsweise von 10 bis 20 Grad in Richtung des in den Turbinenabschnitt (2) eintretenden Wasserstroms (7) angeordnet ist.

4. Wasserkraftanlage nach einem der vorhergehenden Ansprüche, **dadurch gekennzeichnet, dass** die Ränder der Sperre (6) zumindest teilweise an die Innenflächen der gegenüberliegenden Wände des Turbinenabschnittes (2) angrenzen.

5. Wasserkraftanlage nach einem der vorhergehenden Ansprüche, **dadurch gekennzeichnet, dass** die Sperre (6) flach oder in Querrichtung gekrümmt ausgeführt ist und eine geschlossene Fläche oder eine Fläche mit Öffnungen aufweist.

6. Wasserkraftanlage nach einem der vorhergehenden Ansprüche, **dadurch gekennzeichnet, dass** der Abstand zwischen der Sperre (6) und dem unteren Bereich der Rollenketten (5) größer ist als der Abstand zwischen der Sperre (6) und dem oberen Bereich der Rollenketten (5).

7. Wasserkraftanlage nach einem der vorhergehenden Ansprüche, **dadurch gekennzeichnet, dass** eine Vielzahl der Rahmen (8) auf Rollenketten (5) äquidistant zueinander angeordnet ist.
